# EUROPÄISCHE PATENTSCHRIFT

(11) **EP 1 087 109 B1**
(45) Veröffentlichungstag und Bekanntmachung des Hinweises auf die Patenterteilung: **10.09.2003**
(21) Anmeldenummer: 00120615.0
(22) Anmeldetag: 21.09.2000
(51) Int. Cl.: F01L 9/02, F01L 1/16

(54) **Ventilantrieb für ein Ventil eines Verbrennungsmotors**
Valve drive for internal combustion engine
Actionneur de soupape de moteur à combustion interne

(30) Priorität: 22.09.1999 AT 161799
(43) Veröffentlichungstag der Anmeldung: 28.03.2001
(73) Patentinhaber: GE Jenbacher Aktiengesellschaft, 6200 Jenbach/Tirol (AT)
(72) Erfinder: Plohberger, Diethard, 6200 Jenbach (AT)
(74) Vertreter: Torggler, Paul Norbert, Dr.

(56) Entgegenhaltungen:
- EP-A- 0 652 355
- CH-A- 243 908
- DE-A- 4 411 857
- DE-A- 4 443 169
- DE-A- 19 749 302
- US-A- 5 275 136
- PATENT ABSTRACTS OF JAPAN vol. 010, no. 126 (M-477), 10. Mai 1986 (1986-05-10) -& JP 60 252111 A (YANMAR DIESEL KK), 12. Dezember 1985 (1985-12-12)

## Beschreibung

Die vorliegende Erfindung betrifft einen Ventilantrieb für ein Ventil eines Verbrennungsmotors, wobei das Ventil mit einem in einem Zylinderraum angeordneten Hauptkolben verbunden ist, der zum Öffnen des Ventils mit in den Zylinderraum einströmendem Druckfluid beaufschlagbar ist und wobei eine Schließfeder vorgesehen ist, die das Ventil in Schließrichtung beaufschlagt.

Bei hydraulischen Ventilantrieben ist es günstig, die Schließbewegung des Ventils vor dem Aufsetzen des Ventiltellers derart zu bremsen, daß die Aufsetzgeschwindigkeit des Ventils auf seinem Sitz nicht zu hoch wird. In diesem Fall würde übermäßiger Ventilverschleiß auftreten. Bei den bekannten Einrichtungen (siehe z.B. CH 243 908 A (SCHWEIZERISCHE LOKOMOTIV), 15 Aug. 1946) taucht kurz vor Erreichen der Schließstellung des Ventils ein Kolben in einen Zylinder mit definiertem, kleinem Durchmesserunterschied ein. Durch den engen Spalt zwischen Kolben und Zylinder fließt Öl mit großer Geschwindigkeit und Druckdifferenz aus dem Zylinder durch den engen Spalt, wodurch die Aufsetzbewegung des Ventils gedämpft wird. Dieses Prinzip wird im übrigen auch bei allen Arten von hydraulischen Stoßdämpfern als Endanschlagdämpfung eingesetzt.

Der Nachteil dieser Anordnung liegt darin, daß aus Gründen der Fertigungstoleranz ein relativ großer Prozentsatz des Ventilhubes für den Dämpfungsvorgang verwendet werden muß, um ausreichende Dämpfung zu bekommen. Weiterhin hängt die Stärke der Dämpfung und damit die Aufsetzgeschwindigkeit des Ventils auf seinem Sitz in hohem Maß von der Durchmessertoleranz des Dämpferkolbens und -zylinders und damit vom Spaltquerschnitt ab. Weiterhin muß der Dämpferweg so groß ausgelegt werden, daß sowohl im Neuzustand als auch bei verschlissenem Ventil und Ventilsitz ausreichende Dämpfung erzielt wird. Der Unterschied im Dämpferweg zwischen neuem und verschlissenem Ventil/Ventilsitz kann jedoch bei Großmotoren durchaus bis zu 5 mm betragen. Durch die Notwendigkeit einer Überdimensionierung des Dämpferweges entstehen mit zunehmendem Ventilverschleiß zunehmende Energieverluste durch zu starke Dämpfung. Weiters wird die Ventilbewegung in Sitznähe zunehmend langsamer, sodaß es zu einer unerwünschten Veränderung des Ventilschließzeitpunktes kommen kann.

Aufgabe der Erfindung ist es daher einen Ventilantrieb zu schaffen, der einfacher herstellbar und vom Verschleißzustand des Ventils im wesentlichen unabhängig ist.

Dies wird erfindungsgemäß dadurch erreicht, daß eine Drossel vorgesehen ist, über die ein Teil des Druckfluids während der Schließbewegung des Ventils gedrosselt aus dem Zylinderraum abfließt

Durch die Drossel wird die Geschwindigkeit des sich dem Ventilsitz nähernden Ventils derart reduziert, daß es "sanft" aufsetzt.

Konstruktiv besonders einfach ist es, wenn im Zylinderraum auf der vom Ventil abgewandten Seite des Hauptkolbens ein relativ zum Hauptkolben bewegbarer Zwischenkolben angeordnet ist, der mit einer Drosselbohrung versehen ist Der Zwischenkolben unterteilt den Zylinderraum, sodaß ein Teil des Druckfluids durch die Drosselbohrung hindurch abfließen muß.

Um den Zylinderraum zwischen dem Hauptkolben und dem Zwischenkolben bei jedem Zyklus mit einer für die Dämpfung ausreichenden Menge an Druckfluid zu füllen, ist vorzugsweise vorgesehen, daß zwischen dem Hauptkolben und dem Zwischenkolben eine Druckfeder angeordnet ist. Aufgrund der Feder, die gegen den Haupt- und den Zwischenkolben drückt, wird beim Entspannen der Feder Druckfluid in den Zwischenraum gesaugt.

Günstig ist es, wenn der Zwischenkolben auf der der Druckölleitung zugewandten Seite einen vorzugsweise zapfenförmigen Anschlag aufweist. Durch den Anschlag bildet sich auf der der Druckölleitung zugewandten Seite des Zwischenkolbens ein Hohlraum, der sicherstellt, daß das Drucköl unabhängig von der Lage der Drosselbohrung ungehindert über die Druckölleitung zu- und abfließen kann.

Wesentlichen Einfluß auf die Dämpfung hat die Größe der Drosselbohrung. Bewährt hat es sich, wenn der Durchmesser der Drosselbohrung weniger als 10 %, vorzugsweise etwa 5 bis 7 % des Durchmessers des Zwischenkolbens beträgt.

Weitere Merkmale und Einzelheiten der vorliegenden Erfindung ergeben sich aus der nachfolgenden Beschreibung der Fig. 1 bis 3, die einen erfindungsgemäßen Ventilantrieb in unterschiedlichen Positionen während eines Zyklus zeigen.

Der Ventiltrieb besteht in bekannter Art und Weise aus einem Tellerventil V mit Schließfeder S und einem hydraulischen Hauptkolben HK. Dieser bewirkt bei Versorgung des Zylinderraumes Z mit Drucköl durch den Querschnitt D ein Öffnen des Ventils. Wenn der Öldruck abgesteuert wird, schließt das Ventil V und das Öl wird aus dem Zylinderraum Z verdrängt.

Funktionsbeschreibung der Aufschlagdämpfung:
Fig. 1: Beim Öffnen des Ventils wirkt der Öldruck auf den Zwischenkolben ZK. Zwischen dem Zwischenkolben ZK und dem Hauptkolben HK befindet sich ebenfalls Öl, das den Druck auf den Hauptkolben HK überträgt. Durch die Feder F und die Drosselbohrung B im Zwischenkolben ZK vergrößert sich der Abstand zwischen Zwischenkolben ZK und Hauptkolben HK während des Öffnungshubes des Ventils V um den Differenzweg Δs. Die Feder F drückt dabei den Zwischenkolben ZK und den Hauptkolben HK auseinander, wobei Öl durch die Drosselbohrung B in Richtung Federraum der Feder F fließt.
Fig. 2: Beim Schließen des Ventils V beträgt zu einem bestimmten Zeitpunkt der restliche Öffnungshub des Ventils Δs. Ab diesem Zeitpunkt liegt der Zwischenkolben ZK mit seinem zapfenförmigen Anschlag A am Zylindergehäuse G an. Damit das Ventil V vollständig schließen kann, muß nunmehr der Abstand zwischen Hauptkolben HK und Zwischenkolben ZK von s+Δs auf ursprünglich s verringert werden. Dies geschieht dadurch, daß die Feder F zusammengedrückt wird und das Öl aus dem Raum zwischen dem Hauptkolben HK und dem Zwischenkolben ZK durch die Drosselbohrung B entweicht. Die Beschaffenheit der Drosselbohrung B bestimmt daher die Aufsetzgeschwindigkeit des Ventils auf seinem Sitz VS. Die Feder F hat dabei nur einen geringen Einfluß, da sie im Vergleich zur Schließfeder S des Ventils V schwach ist.
Fig. 3: Zeigt den Endzustand und gleichzeitig den Ausgangszustand des Ventilhubes.

Der Vorteil der erfindungsgemäßen Anordnung liegt darin, daß der Dämpfungsweg Δs unabhängig vom Abstand s zwischen dem Hauptkolben HK und dem Zwischenkolben ZK ist. Der Abstand s ändert sich im Lauf der Zeit mit zunehmendem Ventilverschleiß. Der Dämpfungsweg Δs ist jedoch nur eine Funktion der Zeit, des Durchmessers d der Drosselbohrung B, der Federkraft der Feder F und der Ölviskosität.

Die Drosselbohrung B kann sehr genau hergestellt werden. Die Leckage zwischen dem Hauptkolben HK und dem Zwischenkolben ZK einerseits und dem Zylindergehäuse G andererseits kann durch übliche Dichtungen völlig vermieden werden, sodaß es insgesamt keine toleranzbedingten Abweichungen des Dämpfungsweges zwischen einer Anzahl von Ventilantrieben eines Motors geben kann.

Das System ist weiterhin insofern selbstregulierend, als bei kaltem Öl und/oder großer Ölviskosität der Abstandszuwachs Δs geringer ausfällt als bei warmem Öl und/oder kleiner Ölviskosität. Im ersteren Fall ist jedoch auch die Schließgeschwindigkeit des Ventils V durch die höhere Wandreibung des Öls in den Leitungen sowie der Durchflußwiderstand durch die Drossel B größer, sodaß insgesamt ein kleinerer Dämpfungsweg Δs ausreicht bzw. erwünscht ist.

Als Alternative zum beschriebenen Ausführungsbeispiel ist es vorstellbar, die Drosselwirkung durch sehr schnell arbeitende Mehrwegventile zu erreichen.

## Patentansprüche

1. Ventilantrieb für ein Ventil (V) eines Verbrennungsmotors, wobei das Ventil (V) mit einem in einem Zylinderraum (Z) angeordneten Hauptkolben (HK) verbunden ist, der zum Öffnen des Ventils (V) mit in den Zylinderraum (Z) einströmendem Druckfluid beaufschlagbar ist und wobei eine Schließfeder (S) vorgesehen ist, die das Ventil (V) in Schließrichtung beaufschlagt, **dadurch gekennzeichnet, daß** im Zylinderraum (Z) auf der vom Ventil (V) abgewandten Seite des Hauptkolbens (HK) ein relativ zum Hauptkolben (HK) bewegbarer Zwischenkolben (ZK) angeordnet ist, der mit mindestens einer Drosselbohrung (B) versehen ist und daß zwischen dem Hauptkolben (HK) und dem Zwischenkolben (ZK) eine Druckfeder (F) angeordnet ist, die den Hauptkolben (HK) und den Zwischenkolben (ZK) während des Öffnungshubes des Ventils um einen Betrag (AS) auseinander drückt, wobei Druckfluid über die Drosselbohrung(en) (B) in den Raum zwischen Hauptkolben (HK) und Zwischenkolben (ZK) strömt, und daß am Ende der Schließbewegung des Ventils Hauptkolben (HK) und Zwischenkolben (ZK) zusammengedrückt werden, wobei ein Teil des Druckfluids über die Drosselbohrung(en) gedrosselt aus dem Raum zwischen Hauptkolben (HK) und Zwischenkolben (ZK) ausströmt.

2. Ventilantrieb nach Anspruch 1, **dadurch gekennzeichnet, daß** der Zwischenkolben (ZK) auf der der Druckölleitung (L) zugewandten Seite einen vorzugsweise zapfenförmigen Anschlag (A) aufweist.

3. Ventilantrieb nach Anspruch 1 oder 2, **dadurch gekennzeichnet, daß** der Durchmesser (d) der Drosselbohrung (B) weniger als 10 Prozent des Durchmessers des Zwischenkolbens (ZK) beträgt.

4. Ventilantrieb nach einem der Ansprüche 1 bis 3, **dadurch gekennzeichnet, daß** der Durchmesser (d) der Drosselbohrung (B) etwa 5 bis 7 Prozent des Durchmessers des Zwischenkolbens (ZK) beträgt.

5. Ventilantrieb nach einem der Ansprüche 1 bis 4, **dadurch gekennzeichnet, daß** der Hauptkolben (HK) und der Zwischenkolben (ZK) den gleichen Durchmesser aufweisen und gemeinsam im selben Zylinder beweglich geführt sind.

6. Ventilantrieb nach einem der Ansprüche 1 bis 5, **dadurch gekennzeichnet, daß** der Hauptkolben (HK) auf der vom Ventil abgewandten Seite nur von der Druckfeder (F) und dem Druckfluid im Zwischenraum zwischen Hauptkolben (HK) und Zwischenkolben (ZK) druckbeaufschlagt ist.

7. Ventilantrieb nach einem der Ansprüche 1 bis 6, **dadurch gekennzeichnet, daß** der Zwischenraum zwischen Hauptkolben (HK) und Zwischenkolben (ZK) nur über die Drosselbohrung(en) im Zwischenkolben mit einer zum Öffnen und Schließen des Ventils periodisch Druckfluid zu- und abführenden Druckölleitung (6) in Fluid-Verbindung steht.

## Claims

1. A valve drive for a valve (V) of an internal combustion engine, wherein the valve (V) is connected to a main plunger (HK) which is arranged in a cylinder chamber (Z) and which for opening of the valve (V) can be subjected to the action of pressure fluid flowing into the cylinder chamber (Z) and wherein there is provided a closing spring (S) which acts on the valve (V) in the closing direction, **characterised in that** arranged in the cylinder chamber (Z) on the side of the main plunger (HK) remote from the valve (V) is an intermediate plunger (ZK) which is movable relative to the main plunger (HK) and which is provided with at least one throttle bore (B), and that arranged between the main plunger (HK) and the intermediate plunger (ZK) is a compression spring (F) which urges the main plunger (HK) and the intermediate plunger (ZK) away from each other by an amount (AS) during the opening stroke movement of the valve, wherein pressure fluid flows by way of the throttle bore or bores (B) into the chamber between the main plunger (HK) and the intermediate plunger (ZK) and that the main plunger (HK) and the intermediate plunger (ZK) are pressed together at the end of the closing movement of the valve, wherein a part of the pressure fluid flows throttled by way of the throttle bore or bores out of the chamber between the main plunger (HK) and the intermediate plunger (ZK).

2. A valve drive according to claim 1 **characterised in that** on the side towards the pressure oil line (L) the intermediate plunger (ZK) has a preferably pin-shaped abutment (A).

3. A valve drive according to claim 1 or claim 2 **characterised in that** the diameter (d) of the throttle bore (B) is less than 10 percent of the diameter of the intermediate plunger (ZK).

4. A valve drive according to one of claims 1 to 3 **characterised in that** the diameter (d) of the throttle bore (B) is about 5 to 7 percent of the diameter of the intermediate plunger (ZK).

5. A valve drive according to one of claims 1 to 4 **characterised in that** the main plunger (HK) and the intermediate plunger (ZK) are of the same diameter and are guided movably jointly in the same cylinder.

6. A valve drive according to one of claims 1 to 5 **characterised in that** on the side remote from the valve the main plunger (HK) is subjected to pressure force only by the compression spring (F) and the pressure fluid in the intermediate chamber between the main plunger (HK) and the intermediate plunger (ZK).

7. A valve drive according to one of claims 1 to 6 **characterised in that** the intermediate chamber between the main plunger (HK) and the intermediate plunger (ZK) is in fluid communication only by way of the throttle bore or bores in the intermediate plunger with a pressure oil line (6) which periodically feeds and discharges pressure fluid for opening and closing of the valve.

## Revendications

1. Actionneur de soupape pour une soupape (V) d'un moteur à combustion, la soupape (V) étant reliée à un piston principal (HK) disposé dans une enceinte de cylindre (Z) et sollicité pour l'ouverture de la soupape (V) par un fluide sous pression s'introduisant dans l'enceinte de cylindre (Z), et un ressort de fermeture (S) étant prévu qui sollicite la soupape (V) dans la direction de la fermeture, **caractérisé en ce que** dans l'enceinte de cylindre (Z) sur le côté opposé à la soupape (V) du piston principal (HK) est disposé un piston intermédiaire (ZK) mobile par rapport au piston principal (HK) et muni d'au moins un perçage à étranglement (B), et **en ce qu'**entre le piston principal (HK) et le piston intermédiaire (ZK) est disposé un ressort de compression (F) qui écarte le piston principal (HK) du piston intermédiaire (ZK) pendant la course d'ouverture de la soupape d'une valeur (AS), un fluide sous pression s'écoulant par le ou les perçages à étranglement (B) dans l'espace existant entre le piston principal (HK) et le piston intermédiaire (ZK) et **en ce qu'**à la fin du mouvement de fermeture de la soupape, le piston principal (HK) et le piston intermédiaire (ZK) sont rassemblés par pressage, une partie du fluide sous pression s'écoulant de l'espace existant entre le piston principal (HK) et le piston intermédiaire (ZK) avec un étranglement à travers le ou les perçages à étranglement.

2. Actionneur de soupape selon la revendication 1, **caractérisé en ce que** le piston intermédiaire (ZK) présente sur la face tournée vers la conduite d'huile sous pression (L) une butée (A) de préférence sous la forme d'un téton.

3. Actionneur de soupape selon la revendication 1 ou 2, **caractérisé en ce que** le diamètre (d) du perçage à étranglement (B) est inférieur à 10 pourcent du diamètre du piston intermédiaire (ZK).

4. Actionneur de soupape selon l'une des revendications 1 à 3, **caractérisé en ce que** le diamètre (d) du perçage à étranglement (B) est d'environ 5 à 7 pourcent du diamètre du piston intermédiaire (ZK).

5. Actionneur de soupape selon l'une des revendications 1 à 4, **caractérisé en ce que** le piston principal (HK) et le piston intermédiaire (ZK) ont le même diamètre et sont guidés de façon mobile conjointement dans le même cylindre.

6. Actionneur de soupape selon l'une des revendications 1 à 5, **caractérisé en ce que** le piston principal (HK) est sollicité par une pression sur le côté opposé à la soupape uniquement par le ressort de compression (F) et par le fluide sous pression se trouvant dans l'espace intermédiaire situé entre le piston principal (HK) et le piston intermédiaire (ZK).

7. Actionneur de soupape selon l'une des revendications 1 à 6, **caractérisé en ce que** l'espace intermédiaire existant entre le piston principal (HK) et le piston intermédiaire (ZK) est relié en communication fluidique avec une conduite d'huile sous pression (6) assurant l'amenée et l'évacuation périodiques de fluide sous pression pour l'ouverture et la fermeture de la soupape seulement par le ou les perçages à étranglement ménagés dans le piston intermédiaire.
